# EUROPÄISCHE PATENTSCHRIFT

(11) **EP 2 169 163 B1**
(45) Veröffentlichungstag und Bekanntmachung des Hinweises auf die Patenterteilung: **03.09.2014**
(21) Anmeldenummer: 09008617.4
(22) Anmeldetag: 01.07.2009
(51) Int. Cl.: E05D 7/00, E05D 7/04

(54) **Höhenverstellbares Band**
Height-adjustable hinge
Charnière réglable en hauteur

(30) Priorität: 30.09.2008 DE 102008049740
(43) Veröffentlichungstag der Anmeldung: 31.03.2010
(73) Patentinhaber: Eco Schulte GmbH & Co. Kg, 58706 Menden (DE)
(72) Erfinder: Siekierka, Andreas, 45657 Recklinghausen (DE)
(74) Vertreter: Lenzing Gerber Stute

(56) Entgegenhaltungen:
- EP-A1- 1 445 408
- EP-A2- 1 091 066
- DE-A1- 3 307 529
- DE-U1- 20 007 759
- DE-U1- 20 105 413
- DE-U1- 29 921 535
- US-A- 5 930 867

## Beschreibung

Die vorliegende Erfindung betrifft ein Türband, ein inneres und ein äußeres Türbandteil aufweisend, wobei das innere und äußere Türbandteil Befestigungsmittel zur Montage am Türrahmen bzw. an der Tür aufweisen, wobei das innere Türbandteil einen zylindrischen Lagerabschnitt aufweist, der zwischen zwei am äußeren Türbandteil angeordneten zylindrischen Lagerabschnitten angeordnet ist.

Ein gattungsgemäßes Türband mit Höheneinstellung ist aus der DE 102 59 678 bekannt, bei dem die zylindrischen Lagerabschnitte des äußeren Türbands jeweils Innengewinde aufweisen, in denen Lagerteile einschraubbar sind, an deren Stirnseiten sich das innere Türbandteil abstützt. Zur Höheneinstellung müssen die Lagerteile mittels eines Werkzeugs um ihre Längsachsen herum verdreht werden.

Ähnlich wirkende Türbänder sind aus der DE 24 12 725, DE 90 06 439 bekannt.

Aus DE 20007759 und DE 29921535 sind gattungsgemäße Türbänder vorbekannt, bei denen mittels eines Lagerteils in der Höhe verstellbar ist.

Nachteilig bei den aus dem Stand der Technik vorbekannten höheneinstellbaren Türbändern ist, dass beim Verschwenken der Türen oder Fenster relativ große Gleitreibungskräfte zu überwinden sind, wodurch auch ein erhöhter Verschleiß bedingt ist.

Aufgabe der vorliegenden Erfindung ist es, ein höheneinstellbares Türband bereitzustellen, bei dem die Gleitreibung reduziert ist.

Diese Aufgabe wird erfindungsgemäß mittels eines Türbands mit den Merkmalen des Anspruchs 1 gelöst. Vorteilhafte Ausgestaltungen ergeben sich durch die Merkmale der Unteransprüche.

Das erfindungsgemäße Türband zeichnet sich vorteilhaft dadurch aus, dass es lediglich ein Antriebsteil aufweist, das mittels eines Werkzeugs um seine Längsachse zur Höheneinstellung verdreht werden muss. Über das Antriebsteil wird ein rohrförmiges Teil ebenfalls um seine Längsachse verdreht. Das rohrförmige Teil weist ein Außengewinde auf, welches mit einem Innengewinde des zylindrischen Lagerabschnitts des inneren Türbandteils zusammenwirkt. Durch das Verdrehen des rohrförmigen Teils wird dieses in axialer Richtung verstellt. Zwischen den sich zugewandten Stirnseiten des rohrförmigen Teils und der zylindrischen Lagerabschnitte des äußeren Türbandteils ist vorteilhaft, wenn überhaupt, nur ein geringes Spiel, so dass durch das Verstellen des rohrförmigen Teils sich auch das äußere Türbandteil relativ zum inneren Türbandteil verstellt, ohne dass sich das Spiel zwischen den einzelnen Bauteilen verändert. Durch das in allen drei zylindrischen Lagerabschnitten des äußeren und inneren Türbandteils einliegende Antriebsteil werden das äußere und innere Türbandteil zueinander in Position gehalten. Das Antriebsteil muss verliersicher, zum Beispiel mittels einer Endkappe, die einen zylindrischen Lagerabschnitt des äußeren Türbandteils verschließt, sicher im Türband gehalten werden. Ebenso ist es möglich, das Antriebsteil mit einem quer zur Längsachse durch einen zylindrischen Lagerabschnitt und das Antriebsteil durchgreifenden Bolzen oder einer Schraube zu sichern.

In einer zweiten Ausgestaltung der Erfindung bildet das Antriebsteil mit der Abschlusskappe eine Einheit, die von einem zusätzlichen Teil, z.B. einem Kunststoff- oder Metallring, relativ zum äußeren Türbandteil in Position gehalten wird. Hierbei kann sich entweder die Abschlusskappe zusammen mit dem Antriebsteil innerhalb des Ringes drehen oder aber die Verbindung von Antriebsteil und Abschlusskappe lässt eine Verdrehung des Antriebsteils relativ zur fest an dem zylindrischen Lagerteil des äußeren Türbandteils angeordneten Abschlusskappe zu. Diese Ausführung vereinfacht die Montage der Tür im Rahmen, weil nur noch eine Einheit zu handhaben ist. Sofern die Abschlusskappe drehfest mit dem Antriebsteil verbunden ist, kann die Abschlusskappe die Werkzeugaufnahmeöffnung für ein Werkzeug, insbesondere einen Torx-, Inbus- oder Vierkantschlüssel aufweisen. In diesem Fall kann die Werkzeugaufnahme beim Antriebsteil entfallen.

Es sind Gleitelemente zwischen den sich zugewandten Stirnseiten der zylindrischen Lagerabschnitte des äußeren Türbandteils und den Stirnseiten des rohrförmigen Teils angeordnet. Insbesondere ist vorgesehen jeweils zwei Gleitelemente jeweils zwischen zwei sich zugewandten Stirnseiten anzuordnen, da hierdurch die Gleitreibung weiter reduziert werden kann.

Besonders vorteilhaft ist es, wenn durch eine stirnseitige Öffnung eines zylindrischen Lagerabschnitts des äußeren Türbands das Antriebsteil hindurch mittels eines Werkzeugs um seine Längsachse verdrehbar ist. Hierdurch sind an den zylindrischen Wandungen der zylindrischen Lagerabschnitte des äußeren oder inneren Türbandteils keine Öffnungen für die Aufnahme eines Werkzeugs notwendig, wodurch deren Oberflächen ohne störende Öffnungen verbleiben können.

Besonders vorteilhaft ist es, wenn sich das Antriebsteil mit seinem einen Ende radial in einer stirnseitigen Öffnung eines zylindrischen Lagerabschnitts des äußeren Türbandteils abstützt. Gleichzeitig kann ein Herausgleiten des Antriebsteils durch ebendiese Öffnung durch entsprechende Durchmesserwahl vermieden werden. Durch die stirnseitige Öffnung des zylindrischen Lagerabschnitts kann ein Werkzeug, insbesondere ein Torx-, Inbus- oder Vierkantschlüssel, in eine stirnseitige Ausnehmung des Antriebsteils eingeführt und die Höheneinstellung vorgenommen werden. Das andere Ende des Antriebsteils kann mittels einer Verschlusskappe, die das offene Ende des zylindrischen Lagerabschnitts verschließt, abgestützt werden.

Bevorzugt kann das rohrförmige Teil insbesondere in seinem mittleren Abschnitt eine innere Wandungskontur aufweisen, die der äußeren Wandungskontur des Antriebsteils entspricht, so dass ein Formschluss in Verdrehrichtung um die Längsachse entsteht und hierdurch ein möglichst spielfreies Antreiben des rohrförmigen Teils mittels des Antriebsteils erfolgen kann, wobei gleichzeitig ein axiales Verschieben der Bauteile zueinander zum Zusammenbau derselben möglich ist. Gleichsam ist es möglich, andere Außen- und Innenkonturen zur Bildung des Formschlusses vorzusehen. So ist es auch denkbar, das ein Teil mindestens eine Nut und das andere Teil mindestens einen radial vorstehenden Vorsprung, insbesondere einen sich in Längsrichtung erstreckenden Steg bzw. Wandungsabschnitt, aufweist, welcher im zusammengebauten Zustand in der Nut einliegt.

Zum axialen Einbau weist das Antriebsteil nach Möglichkeit drei Bereiche auf, deren äußere Durchmesser treppenartig kleiner werden, so dass das Antriebsteil von einer Seite axial durch das rohrförmige Teil einschiebbar ist und insbesondere die beiden mittleren Bereiche vom rohrförmigen Teil und Antriebsteil zusammen den notwendigen Formschluss bilden.

Die Gleitelemente sind als zylindrische Hülsen mit nach außen geformten Kragen ausgebildet, wobei der Außendurchmesser der zylindrischen Hülsen derart ausgebildet ist, dass die Gleitelemente möglichst passgenau in den zylindrischen Lagerabschnitten des äußeren Türbandteils sowie in den stirnseitigen Öffnungen des rohrförmigen Teils einliegen. Die Außendurchmesser der Kragen der Gleitelemente sowie der zylindrischen Lagerabschnitte des äußeren Türbandteils sind vorteilhaft gleich groß ausgebildet, so dass diese fluchtend aneinander stoßen.

Das Antriebsteil kann zur Material- und Gewichtseinsparung ebenfalls als rohrförmiges Teil ausgebildet sein.

Es ist von Vorteil, wenn über dem zylindrischen Lagerabschnitt des inneren Türbandteils eine zusätzliche Abdeckung, insbesondere eine geschlitzte Hülse, angeordnet ist, deren Länge der Länge des rohrförmigen Teils und deren Außendurchmesser dem Außendurchmesser der zylindrischen Lagerabschnitte des äußeren Türbandteils entsprechen.

Nachfolgend wird die Erfindung anhand von Zeichnungen näher erläutert.

Es zeigen:
- Figur 1:: Explosionsdarstellung des erfindungsgemäßen Türbands;
- Figur 2:: Querschnittsdarstellung durch ein zusammengebautes erfindungsgemäßes Türband;
- Figur 3:: Draufsicht auf ein erfindungsgemäßes Türband gemäß der Figuren 1 und 2;
- Figur 4:: Explosionsdarstellung einer alternativen Ausgestaltung des erfindungsgemäßen Türbands;
- Figur 5:: Querschnittsdarstellung des Türbands gemäß Figur 5;
- Figur 6:: weitere alternative Ausgestaltung eines erfindungsgemäßen Türbands mit nicht durchgehendem Antriebsteil.

Das erfindungsgemäße Türband ist mittels einer Explosionsdarstellung in der Figur 1 dargestellt. Das Türband weist ein äußeres Türbandteil 1 und ein inneres Türbandteil 2 auf. Das äußere Türbandteil 1 weist einen Befestigungslappen 1b auf, an dem zwei zylindrische Lagerabschnitte 1a, 1a' befestigt oder angeformt sind. Die zylindrischen Lagerabschnitte 1a, 1a' bilden zwischen sich einen Zwischenraum 1z zur Aufnahme des zylindrischen Lagerabschnitts 2a des inneren Türbandteils 2. Der zylindrische Lagerabschnitt 2a des inneren Türbandteils 2 ist mit einem Bandlappen 2b, welcher Bohrungen für Befestigungsschrauben aufweist, verbunden und weist ein Innengewinde 2c auf, welches mit dem Außengewinde 3a des rohrförmigen Teils 3 zusammenwirkt. Das rohrförmige Teil 3 wird in eine stirnseitige Öffnung des Lagerabschnitts 2a eingesetzt und soweit in den Lagerabschnitt 2a eingeschraubt, bis beide Stirnseiten 3e, 3f aus dem Lagerabschnitt 2a herausschauen. Die Länge L₂ des Lagerabschnitts 2a ist kleiner als die Länge L₃ des rohrförmigen Teils 3, wobei die Länge L₃ des rohrförmigen Teils 3 auf die axiale Länge des Zwischenraums 1z sowie der verwendeten Gleitelemente 5, 6, 7 angepasst ist. Die äußeren Bereiche 3b und 3c des rohrförmigen Teils 3 weisen kein Außengewinde auf, um die Reibung, die zur Höheneinstellung zwischen den Teilen wirkt, nicht unnötig groß werden zu lassen. In den stirnseitigen Öffnungen 3d des rohrförmigen Teils 3 liegen zylindrische Gleitelemente 6, 7 ein, wobei an den Gleitelementen 7 äußere Kragen 6c, 7c angeformt sind, die mit ihrer dem zylindrischen Teil 6b, 7b zugewandten Seiten an den Stirnseiten 3e, 3f des rohrförmigen Teils 3 zur Anlage kommen. Das Türinnenbandteil 2 mit dem darin eingeschraubten rohrförmigen Teil 3 und den eingesetzten Gleitelementen 6, 7 wird, nachdem die Gleitelemente 5 in die stirnseitigen Öffnungen der zylindrischen Lagerabschnitte 1a, 1a' eingesetzt sind, in den Zwischenraum 1z eingesetzt, wonach dann das Antriebsteil 4 durch die stirnseitige Öffnung 1e' des Lagerabschnitts 1a' eingeschoben wird und das äußere und innere Türbandteil 1, 2 zueinander fixiert bzw. diese miteinander verbindet. Das Antriebsteil 4 weist drei Bereiche 4a, 4b und 4c auf, deren Durchmesser insbesondere vom Bereich 4c bis hin zum Bereich 4b abnimmt, so dass ein problemloses Einschieben von einer Seite her in das Türband möglich ist.

Der mittlere Bereich 4a weist eine äußere Kontur auf, die an mindestens einer Seite abgeflacht ist, wobei dieser Abschnitt formschlüssig in einem von seiner Innenwandungskontur ähnlich oder gleich ausgebildeten Abschnitt 3a des rohrförmigen Teils 3 zur Einlage kommt. An seinem einen Ende 4e weist das Antriebsteil 4 einen Bereich mit einem kleineren Außendurchmesser auf, welcher in einer Aussparung bzw. Ausnehmung 8c einer Abschlusskappe 8 zur Einlage kommt. Der zylindrische Bereich 8a der Abschlusskappe 8 ist dem Innendurchmesser des zylindrischen Lagerabschnitts 1a' so angepasst, dass die Abschlusskappe 8 verliersicher in den zylindrischen Lagerabschnitt 1a' einpressbar ist. Es ist auch möglich, ein Einschraubgewinde zur Befestigung der Abschlusskappe 8 vorzusehen. Der angeformte Kragen 8b liegt im zusammengebauten Zustand, siehe Figur 2, an der Stirnwandung 1e' des Lagerabschnitts 1a' an. Das andere Ende des Antriebsteils 4 weist einen Abschnitt 4d auf, der mit seiner stirnseitigen Ausnehmung 4f eine Aufnahme für ein nicht dargestelltes Werkzeug, insbesondere einen Torx-, Vier- oder Sechskantschlüssel, bildet. Der Außendurchmesser des Abschnitts 4d ist dem Innendurchmesser der Öffnung 1e, welche insbesondere durch eine Bohrung gebildet ist, angepasst, so dass möglichst kein Staub oder sonstiger Schmutz von außen in den zylindrischen Lagerabschnitt 1a gelangen kann.

Der Innendurchmesser der Gleitelemente 5, 6 und 7 ist dem jeweiligen Außendurchmesser der Abschnitte 4b und 4c des Antriebsteils 4 angepasst, so dass die Gleitelemente 5, 6 und 7 durch das Antriebsteil 4 zentriert im Türband gehalten sind. Die Gleitelemente 5 weisen einen zylindrischen Abschnitt 5a auf, an dem sich ein radial nach außen gerichteter Kragen 5b anschließt.

Die Figur 2 zeigt eine Querschnittsdarstellung des zusammengebauten Türbands gemäß der Figur 1. Das Außenband 1 bildet zusammen mit dem Antriebsteil 4, den Gleitelementen 5, 6 und 7 sowie dem rohrförmigen Teil eine Einheit, welche zusammen durch Verdrehen des Antriebsteils 4 und damit des rohrförmigen Teils 3 über die Gewinde 2c, 3g relativ zum Türbandinnenteil 2 verstellbar ist.

Das erfindungsgemäße Türband ist zum einen für das Aufhängen von Türen einsetzbar. Aufgrund des sich nicht ändernden Spiels zwischen den Bauteilen des Türbands ist es jedoch auch zur Montage von nach oben verschwenkbaren Toren einsetzbar, so dass deren horizontale Position mittels des erfindungsgemäßen Türbands einstellbar ist.

Die Figur 3 zeigt eine Draufsicht auf das zusammengebaute Türband. Der zylindrische Lagerabschnitt 1a weist an seiner Oberseite einen deckelartigen Verschluss bzw. eine Wandung 1d auf, durch deren fensterartige Öffnung 1e hindurch ein Werkzeug (nicht dargestellt) in die Werkzeugaufnahme 4f des Antriebsteils einsetzbar ist.

Die Figuren 4 und 5 zeigen eine alternative Ausgestaltung des erfindungsgemäßen Türbands. Gleiche Bauteile wie bei der ersten Ausführungsform gemäß den Figuren 1 bis 3 sind mit den gleichen Bezugszeichen versehen. Bei dieser Ausführungsform bildet das Antriebteil 4' mit der Abschlusskappe 18 eine Einheit, die von einem zusätzlichen Teil, z.B. einem Kunststoff- oder Metallring 19, im zusammengebauten Zustand des Türbands in Position gehalten wird. Das Antriebsteil 4' weist an seinem der Abschlusskappe 18 zugewandten Ende eine Ausnehmung 4o' auf, die durch die Wandungen 4m' und 4n' gebildet sind. In der Ausnehmung 4o' liegt die Abschlusskappe 18 mit ihrem konischen Bereich 18a ein. Die Wandung 4n' ist dabei vor dem Zusammenbau von Antriebsteil 4' und Abschlusskappe 18 zylindrisch ausgeformt und wird nach dem Einsetzen der Abschlusskappe in die Ausnehmung 4o' nach innen gebogen, so dass die Abschlusskappe verliersicher an dem Antriebsteil gehalten ist. Mittels des Rings 19 wird die Abschlusskappe sicher in dem zylindrischen Abschnitt 1a' des äußeren Türbandteils 1 gehalten. Bei dieser Ausgestaltung sind zwei Alternativen möglich. So kann die Verbindung zwischen Abschlusskappe 18 und Antriebsteil 4' entweder verdrehfest oder als Drehlager ausgebildet werden. Sofern die beiden Teile 4', 18 drehfest miteinander verbunden sind, muss sichergestellt werden, dass sich die Abschlusskappe gegenüber dem sie haltenden Ring 19 verdrehen kann. In diesem Fall kann das Antriebsteil auch über ein in die Abschlusskappe 18 einzuführendes Werkzeug, z.B. in mittels eines Torx-, Inbus- oder Vierkantschlüssel, angetrieben werden. Sofern das Antriebsteil 4' um die Längsachse relativ zur feststehenden Abschlusskappe 18 verdreht werden kann, muss der Ring 19 nicht unbedingt vorhanden sein. Diese Ausführung vereinfacht die Montage der Tür im Rahmen, weil nur noch eine Einheit zu handhaben ist.

Die Figur 6 zeigt eine weitere alternative Ausgestaltung eines erfindungsgemäßen Türbands mit einem nach unten durch eine stirnseitige Wandung 1ae' verschlossenen zylindrischen Lagerabschnitt 1a'. Das Antriebsteil 24 weist einen oberen Kopf 24k auf, der mit seinem Kragen an der Stirnseite des zylindrischen Lagerabschnitts 1a anliegt. Ein Spannring 29 liegt zwischen dem zylindrischen Teil 24i des Kopfs 24k und der Innenwandung des Lagerabschnitts 1a ein. Der Kopf 24k ist drehfest mit dem übrigen Antriebsteil 24 verbunden und weist an seiner Stirnseite eine Ausnehmung 24f zum Eingriff eines Werkzeugs, wie z.B. eines Inbusschlüssels, auf. Das andere Ende 24z des Antriebsteils 24 ist in dem Gleitelement 5' gelagert. Das Einstellen der Höhe des Türbandes erfolgt bei dieser Ausführungsform entsprechend zu den vorbeschriebenen Ausführungsformen. Hierzu weist das Antriebsteil 24 einen mittleren Bereich 24a auf, der formschlüssig in Drehrichtung um die Längsachse mit dem rohrförmigen Teil 3 und dessen Innenkontur 3h zusammenwirkt. Das innere Türbandteil 2 stützt sich über das Gewinde 2c, 3a, das rohrförmige Teil 3 und dessen Stirnseite 3f auf dem nach außen gerichteten Kragen 7k' des Gleitelements 7' ab, welches wiederum mit seinem Kragen auf dem Gleitelement 5' aufliegt, welches in der stirnseitigen Öffnung des Lagerabschnitts 1a' einliegt. Das rohrförmige Teil 3 sowie die Gleitelemente 5', 6' und 7' sowie das innere Türbandteil 2 entsprechen von ihrem Aufbau den entsprechenden Teilen der vorbeschriebenen Ausführungsformen.

Bei allen Ausführungsformen kann zur Arretierung des rohrförmigen Teils 3 und des inneren Türbandteils 2 ein entsprechendes Arretierungsmittel A vorgesehen werden, welches z.B. eine Arretierungsschraube in Form einer Madenschraube sein kann. Das Arretierungsmittel durchgreift dabei die zylindrische Wandung des Lagerabschnitts 2a des inneren Türbandteils 2, wobei durch Erzeugen einer Andruckkraft gegen die Außenwandung des rohrförmigen Teils 3 die beiden Teile zueinander festgesetzt werden können, so dass die eingestellte Höhe des Türbands durch Verschwenken der Tür nicht verstellt wird.

## Patentansprüche

1. Türband, ein inneres und ein äußeres Türbandteil (1, 2) aufweisend, wobei das innere und äußere Türbandteil (1, 2) Befestigungsmittel (1b, 2b) zur Montage am Türrahmen bzw. an der Tür aufweisen, wobei das innere Türbandteil (2) einen zylindrischen Lagerabschnitt (2a) aufweist, der zwischen zwei am äußeren Türbandteil (1) angeordneten zylindrischen Lagerabschnitten (1a, 1a') angeordnet ist, wobei der zylindrische Lagerabschnitt (2a) des inneren Türbandteils (2) ein Innengewinde (2c) aufweist, in das ein rohrförmiges Teil (3) mit seinem Außengewinde (3g) eingeschraubt ist, und die Länge (L₃) des rohrförmigen Teils (3) größer ist als die axiale Länge (L₂) des zylindrischen Lagerabschnitts (2a), und dass in dem rohrförmigen Teil (3) ein insbesondere stab- oder rohrförmiges Antriebsteil (4, 24) angeordnet ist, welches um seine Längsachse verdrehfest in dem rohrförmigen Teil (3) einliegt, und sich das Antriebsteil (4, 24) mit seinen Endbereichen (4b, 4c; 24b, 24c) jeweils bis in die zylindrischen Lagerabschnitte (1a, 1a') des äußeren Türbands (1) hinein erstreckt, und **dass** durch Verdrehen des Antriebsteils (4, 24) und damit auch des rohrförmigen Teils (3) eine Höheneinstellung der Tür vornehmbar ist, wobei das Antriebsteil (4, 24) insbesondere mittels eines Werkzeugs um seine Längsachse verdrehbar ist , **dadurch gekennzeichnet, dass** in mindestens einer der dem inneren Türband (2) zugewandten stirnseitigen Öffnungen (1o, 1o') der zylindrischen Lagerabschnitte (1a, 1a') des äußeren Türbandteils (1) ein hohlzylindrisches Gleitelement (5) einliegt, welches einen nach außen gerichteten Kragen (5b) aufweist, und der Kragen (5b) mit seiner einen Seite (5c) an der stirnseitigen Wandung (1c, 1c') des zylindrischen Lagerabschnitts (1a, 1a') anliegt, und dass in mindestens einer stirnseitigen Öffnung (3d, 3f) des rohrförmigen Teils (3) eine Hülse (6, 7) mit einem angeformten und nach außen gerichteten Kragen (6c, 7c) einliegt, wobei der Kragen (6c, 7c) mit seiner einen Seite an der stirnseitigen Wandung (3e) des rohrförmigen Teils (3) anliegt, wobei die Hülsen (6, 7) als Gleitelemente ausgebildet sind, wobei das Antriebsteil (4, 24) die Gleitelemente (5) sowie die Gleitelemente (6, 7) durchgreift, wobei die Gleitelemente (5) und die Gleitelemente (6,7) ein hohlzylindrisches Teil (5a, 6b, 7b) aufweisen, das mit seiner Innenwandung an dem Antriebsteil (4, 24) außen anliegt und dieses insbesondere lagert, und dass die Gleitelemente (5, 6, 7; 5', 6', 7') mit ihren Kragen (5b, 6c, 7c) im zusammengebauten Zustand des Türbands aneinander liegen, wobei sich das rohrförmige Teil (3) mit seiner einen Stirnseite auf dem Kragen (6c, 7c) eines Gleitelements (6,7) abstützt.

2. Türband nach einem der vorhergehenden Ansprüche, **dadurch gekennzeichnet, dass** das Antriebsteil (4, 24) an mindestens einer Stirnseite eine Ausnehmung (4f, 24f) zur Aufnahme eines Werkzeugs, insbesondere eines Torx-, Sechs- oder Vierkantschlüssels, aufweist.

3. Türband nach einem der vorhergehenden Ansprüche, **dadurch gekennzeichnet, dass** das rohrförmige Teil (3) mindestens einen Bereich (3a), insbesondere einen mittleren Bereich aufweist, der das Außengewinde (3g) aufweist, wobei sich insbesondere unten und oben an den das Außengewinde (3g) aufweisenden mittleren Bereich (3a) jeweils ein Bereich ohne Außengewinde anschließt.

4. Türband nach einem der vorhergehenden Ansprüche, **dadurch gekennzeichnet, dass** das rohrförmige Teil (3) einen Formschluss mit dem Antriebsteil (4, 24) bildet, der ein Verdrehen der beiden Teile zueinander um deren Längsachse verhindert.

5. Türband nach Anspruch 4, **dadurch gekennzeichnet, dass** das Antriebsteil (4, 24) mindestens zwei, insbesondere drei, Bereiche (4a, 4b, 4c; 24a, 24b, 24c) mit unterschiedlichen Außendurchmessern und/oder Querschnittsflächen, insbesondere in der Längsrichtung kleiner werdenden Durchmessern, aufweist, wobei der eine Bereich, insbesondere der mittlere Bereich (4a, 24a), zusammen mit einem Innenwandungsbereich (3h) des rohrförmigen Teils (3) den Formschluss bildet, wobei der Formschluss insbesondere durch die Außenkontur des mittleren Bereichs (4a, 24a) gebildet ist, und hierzu die Außenkontur eckig, insbesondere viereckig, ausgebildet ist, und dass der Innenwandungsbereich (3h) des rohrförmigen Teils (3) die gleiche bzw. korrespondierende Innenkontur aufweist.

6. Türband nach Anspruch 5, **dadurch gekennzeichnet, dass** entweder das Antriebsteil (4, 24) an seiner Außenwandung mindestens einen Vorsprung, insbesondere einen sich in Längsrichtung (L) des Antriebsteils (4, 24) erstreckenden Steg, aufweist, der in einer Längsnut der Innenwandung (3h) des rohrförmigen Teils (3) einliegt oder das rohrförmige Teil (3) an seiner Innenwandung (3h) mindestens einen Vorsprung, insbesondere einen sich in Längsrichtung (L) des rohrförmigen Teils (3) erstreckenden Steg, aufweist, der in einer Längsnut der Außenwandung (4a, 24a) des Antriebsteils (4) einliegt.

7. Türband nach einem der vorhergehenden Ansprüche, **dadurch gekennzeichnet, dass** mindestens eine der vom inneren Türband (2) abgewandten stirnseitigen Öffnungen (1e') der zylindrischen Lagerabschnitte (1a, 1a') des äußeren Türbandteils (1) mittels einer Verschlusskappe (8), die insbesondere das Antriebsteil (4) in dem Türband hält, verschlossen ist.

8. Türband nach Anspruch 7, **dadurch gekennzeichnet, dass** die mindestens eine Verschlusskappe (8) mittels Gewinde oder Einpressen in der stirnseitigen Öffnung (1e') des zylindrischen Lagerabschnitts (1a, 1a') befestigt ist und/oder die Verschlusskappe (8) ein Stützlager (8c) für ein Ende (4e) des Antriebsteils (4) bildet.

9. Türband nach einem der vorhergehenden Ansprüche, **dadurch gekennzeichnet, dass** sich das äußere Türbandteil (1) auf einer Stirnseite des rohrförmigen Teils (3) unmittelbar oder über mindestens ein dazwischen angeordnetes Gleitelement (5, 6, 7) abstützt, sofern das äußere Türbandteil (1) an der Tür befestigt ist und sich das innere Türbandteil (2) über die Stirnseite des rohrförmigen Teils (3) an einem zylindrischen Lagerabschnitt (1a, 1a') des äußeren Türbandteils (1) unmittelbar oder über mindestens ein dazwischen angeordnetes Gleitelement abstützt, sofern das innere Türbandteil (2) an der Tür befestigt ist.

10. Türband nach einem der vorhergehenden Ansprüche, **dadurch gekennzeichnet, dass** der Außendurchmesser des zylindrischen Lagerabschnitts (2a) des inneren Türbandteils (2) kleiner als der Außendurchmesser der zylindrischen Lagerabschnitte (1a, 1a') des äußeren Türbandteils (1) ist, wobei eine Abdeckung, insbesondere eine in Längsrichtung geschlitzte Hülse, über dem zylindrischen Lagerabschnitt (2a) des inneren Türbandteils (2) angeordnet ist, dessen axiale Länge insbesondere der Länge (L₃) des rohrförmigen Teils (3) entspricht.

11. Türband nach Anspruch 10, **dadurch gekennzeichnet, dass** der Außendurchmesser der insbesondere im Querschnitt kreisförmigen Außenwandung der Abdeckung bzw. der geschlitzten Hülse gleich dem Außendurchmesser der zylindrischen Lagerabschnitte (1a, 1a') des äußeren Türbandteils (1) ist.

12. Türband nach einem der vorhergehenden Ansprüche, **dadurch gekennzeichnet, dass** das Antriebsteil (4') mit der Abschlusskappe (18) verbunden ist, wobei insbesondere das Antriebsteil (4') an seinem der Abschlusskappe (18) zugewandten stirnseitigen Ende eine Ausnehmung (4o') aufweist, in der die Abschlusskappe (18) mit einem insbesondere konischen Bereich (18a) einliegt.

13. Türband nach Anspruch 12, **dadurch gekennzeichnet, dass** zwischen einem zylindrischen Bereich (18c) und der Innenwandung eines zylindrischen Lagerabschnitts (1a') des äußeren Türbandteils (1) ein Ring (19), der insbesondere als Drehlager für die Abschlusskappe (18) dient, zum Halten der Abschlusskappe (18), welche insbesondere drehfest mit dem Antriebsteil (4') verbunden ist, einliegt.

14. Türband nach Anspruch 13, **dadurch gekennzeichnet, dass** die Abschlusskappe eine Werkzeugaufnahme für das Einführen eines Werkzeugs, insbesondere eines Torx-, Vierkant- oder Inbusschlüssels aufweist, so dass das Antriebsteil (4') über die Abschlusskappe (18) mittels des Werkzeugs um seine Längsachse zur Höheneinstellung verdrehbar ist.

15. Türband nach einem der vorhergehenden Ansprüche, **dadurch gekennzeichnet, dass** ein zylindrischer Lagerabschnitt (1a') eine stirnseitige, den Hohlraum (1ah') abschließende, befestigte Wandung (1ae') aufweist.

## Claims

1. Door hinge having an inner and an outer door hinge element (1, 2), wherein the inner and the outer door hinge element (1, 2) have fastening units (1b, 2b) for mounting on the door frame or on the door, wherein the inner door hinge element (2) has a cylindrical bearing section (2a), which is arranged between two cylindrical bearing sections (1a, 1a') arranged on the outer door hinge element (1), wherein the cylindrical bearing section (2a) of the inner door hinge element (2) has an inner thread (2c) into which a tubular part (3) is screwed with its external thread (3g), and the length (L₃) of the tubular part (3) is longer than the axial length (L₂) of the cylindrical bearing section (2a), and that an in particular rod-shaped or tubular drive component (4, 24) is arranged in the tubular part (3), which rests inside the tubular part (3) in a rotationally fixed manner about the longitudinal axis thereof, and the drive component (4, 24) extends with the end regions thereof (4b, 4c; 24b, 24c) into the cylindrical bearing sections (1a, 1a') of the outer door hinge (1), and that the height of the door can be adjusted by turning the drive component (4, 24) and therewith also the tubular part (3), wherein the drive component (4, 24) can be turned, in particular, about the longitudinal axis thereof by means of a tool, **characterised in that** a hollow cylindrical sliding component (5) rests inside at least one of the face side openings (1o, 1o') of the cylindrical bearing sections (1a, 1a') of the outer door hinge element (1) facing the inner door hinge (2), which sliding component has an outwardly aligned collar (5b) and the collar (5b) abuts the face side wall (1c, 1c') of the cylindrical bearing section (1a, 1a') with one side thereof (5c), and **in that** a sleeve (6, 7) with a formed, outwardly aligned collar (6c, 7c) rests inside at least one face side opening (3d, 3f) of the tubular part (3), wherein the collar (6c, 7c) abuts the face side wall (3e) of the tubular part (3) with one side thereof, wherein the sleeves (6, 7) are configured as sliding components, wherein the drive component (4, 24) passes through the sliding components (5) and the sliding components (6,7), wherein the sliding components (5) and the sliding components (6, 7) have a hollow cylindrical section (5a, 6b, 7b), which externally abuts the drive component (4, 24) with the inner wall thereof and supports said component in particular, and **in that** the sliding components (5, 6, 7; 5', 6', 7') rest against each other with their collars (5b, 6c, 7c) in the assembled state of the door hinge, wherein the tubular part (3) is supported with one face side thereof on the collar (6c, 7c) of a sliding component (6, 7).

2. Door hinge according to any one of the preceding claims **characterised in that** the drive component (4, 24) has a recess (4f, 24f) on at least one face side for receiving a tool, in particular a torx key, a hexagonal key or a square-section key.

3. Door hinge according to any one of the preceding claims **characterised in that** the tubular part (3) has at least one region (3a), in particular a central region, which has the outer thread (3g), wherein, in particular above and below, a region without an outer thread adjoins the central region having the outer thread (3g).

4. Door hinge according to any one of the preceding claims, **characterised in that** the tubular part (3) forms a positive fit with the drive component (4, 24) which prevents both parts from turning out of position towards each other about their longitudinal axis.

5. Door hinge according to claim 4 **characterised in that** the drive component (4, 24) has at least two, in particular three, regions (4a, 4b, 4c; 24a, 24b, 24c) with different external diameters and/or cross-sectional areas, and decreasing diameters, particularly in the longitudinal direction, wherein one region, in particular the central region (4a, 24a), forms a positive fit together with an inner wall region (3h) of the tubular part (3), wherein the positive fit is formed in particular by the external contour of the central region (4a, 24a), and the external contour is configured as square, in particular rectangular, for this purpose and that the inner wall region (3h) of the tubular part (3) has the same or corresponding inner contour.

6. Door hinge according to claim 5 **characterised in that** either the drive component (4, 24) has at least one projection on the outer wall thereof, in particular a strip extending in the longitudinal direction (L) of the drive component (4, 24), which rests inside a longitudinal groove of the inner wall (3h) of the tubular part (3) or the tubular part (3) has at least one projection on the inner wall thereof (3h), in particular a bar extending in the longitudinal direction (L) of the tubular part (3), which rests inside a longitudinal groove of the outer wall (4a, 24a) of the drive component (4).

7. Door hinge according to any one of the preceding claims, **characterised in that** at least one of the face side openings (1e') of the cylindrical bearing sections (1a, 1a') of the outer door hinge (1) facing away from the inner door hinge (2) is closed by means of a cap closure (8), which in particular holds the drive component (4) in position in the door hinge.

8. Door hinge according to claim 7 **characterised in that** the at least one cap closure (8) is attached by means of a thread or press fitting into the face side opening (1e') of the cylindrical bearing section (1a, 1a') and/or the cap closure (8) forms a support bearing (8c) for an end (4e) of the drive component (4).

9. Door hinge according to any one of the preceding claims **characterised in that** the outer door hinge element (1) is supported on a face side of the tubular part (3) directly or by means of at least one sliding component (5, 6, 7) arranged therebetween, provided the outer door hinge element (1) is attached to the door and the inner door hinge element (2) is supported by way of the face side of the tubular part (3) on a cylindrical bearing section (1a, 1a') of the outer door hinge element (1) directly or by means of at least one sliding component arranged therebetween, provided the inner door hinge element (2) is attached to the door.

10. Door hinge according to any one of the preceding claims **characterised in that** the external diameter of the cylindrical bearing section (2a) of the inner door hinge element (2) is smaller than the external diameter of the cylindrical bearing sections (1a, 1a') of the outer door hinge element (1), wherein a cover, in particular a sleeve cut in a longitudinal direction, is arranged over the cylindrical bearing section (2a) of the inner door hinge element (2), the axial length of which corresponds in particular to the length (L₃) of the tubular part (3).

11. Door hinge according to claim 10 **characterised in that** the external diameter of the circular, particularly in cross-section, outer wall of the cover or cut sleeve is equal to the external diameter of the cylindrical bearing section (1a, 1a') of the outer door hinge element (1).

12. Door hinge according to any one of the preceding claims **characterised in that** the drive component (4') is connected to the cap closure (18), wherein the drive component (4') in particular has a recess (4o') on the face side end thereof facing the cap closure (18) in which the cap closure (18) rests with an in particular conical region (18a).

13. Door hinge according to claim 12 **characterised in that** a ring (19) rests between a cylindrical region (18c) and the inner wall of a cylindrical bearing section (1a') of the outer door hinge element (1), which ring serves in particular as a pivot bearing for the cap closure (18) for holding the cap closure (18) in position, which more particularly is attached to the drive component (4') in a rotatably fixed manner.

14. Door hinge according to claim 13 **characterised in that** the cap closure has a tool holder for inserting a tool, in particular a torx key, a square-section key or an Allen key, and consequently the drive component (4') can be rotated about its longitudinal axis by way of the cap closure (18) using the tool for the purpose of adjusting the height.

15. Door hinge according to any one of the preceding claims **characterised in that** a cylindrical bearing section (1a') has a mounted face side wall (1ae') enclosing the hollow space (1ah').

## Revendications

1. Charnière de porte présentant une partie interne et une partie externe de charnière (1, 2), étant précisé que la partie interne et la partie externe de charnière (1, 2) présentent un moyen de fixation (1b, 2b) pour le montage sur le cadre de la porte ou sur la porte, étant précisé que la partie interne de charnière (2) présente une section de palier cylindrique (2a) placée entre deux sections de palier cylindriques (1a, 1a') disposées sur la partie externe de charnière (1), étant précisé que la section de palier cylindrique (2a) de la partie interne de charnière (2) présente un filetage intérieur (2c) dans lequel une pièce tubulaire (3) est vissée avec son filetage extérieur (3g), et la longueur (L₃) de la pièce tubulaire (3) est supérieure à la longueur axiale (L₂) de la section de palier cylindrique (2a), et dans la pièce tubulaire (3), il est disposé une pièce d'entraînement en particulier en forme de tige ou tubulaire (4, 24) qui est insérée dans la pièce tubulaire (3) de manière solidaire en rotation autour de son axe longitudinal, et la pièce d'entraînement (4, 24) s'étend, avec ses zones d'extrémité (4b, 4c ; 24b, 24c) respectivement jusqu'à l'intérieur des sections de palier cylindrique (1a, 1a') de la charnière extérieure (1), et par la rotation de la pièce d'entraînement (4, 24) et ainsi également de la pièce tubulaire (3), il est possible d'effectuer un réglage en hauteur de la porte, étant précisé que la pièce d'entraînement (4, 24) peut être tournée autour de son axe longitudinal, en particulier au moyen d'un outil, **caractérisée en ce que** dans au moins un des orifices frontaux (1o, 1o') des sections de palier cylindriques de la partie externe (1) de charnière orientés vers la charnière interne (2), il est inséré un élément coulissant cylindrique creux (5) qui présente une collerette (5b) tournée vers l'extérieur, et la collerette (5b), par l'un de ses côtés (5c), repose contre la paroi frontale (1c, 1c') de la section de palier cylindrique (1a, 1a'), et que dans au moins un orifice frontal (3d, 3f) de la pièce tubulaire (3), il est inséré une douille (6, 7) avec une collerette (6c, 7) formée et orientée vers l'extérieur, étant précisé que la collerette (6c, 7), par l'un de ses côtés, est située contre la paroi frontale (3e) de la pièce tubulaire (3), étant précisé que les douilles (6, 7) sont conçues comme des éléments coulissants, étant précisé que la pièce d'entraînement (4, 24) pénètre à travers les éléments coulissants (5) et les éléments coulissants (6, 7), étant précisé que les éléments coulissants (5) et les éléments coulissants (6, 7) présentent une partie cylindrique creuse (5a, 6b, 7b) qui est placée, par sa paroi intérieure, contre l'extérieur de la pièce d'entraînement (4, 24) et qui la soutient en particulier, et que les éléments coulissants (5, 6, 7 ; 5', 6 ' 7 ') sont adjacents les uns par rapport aux autres avec leurs collerettes (5b, 5c, 7c) dans l'état assemblé de la charnière de porte, étant précisé que la pièce tubulaire (3) repose, par un de ses face, sur la collerette (6c, 7c) d'un élément coulissant (6, 7).

2. Charnière de porte selon l'une quelconque des revendications précédentes, **caractérisée en ce que** la pièce d'entraînement (4, 24) présente, sur au moins un côté frontal, une entaille (4f, 24f) pour accueillir un outil, en particulier une clé Torx, à six pans ou carrée.

3. Charnière de porte selon l'une quelconque des revendications précédentes, **caractérisée en ce que** la pièce tubulaire (3) présente au moins une zone (3a), en particulier une zone médiane, qui comporte le filetage extérieur (3g), étant précisé qu'en particulier, une zone sans filetage extérieur est contigüe, respectivement dans ses parties inférieure et supérieure, à la zone médiane (3a) présentant le filetage extérieur (3g).

4. Charnière de porte selon l'une quelconque des revendications précédentes, **caractérisée en ce que** la pièce tubulaire (3) est engagée positivement à la pièce d'entraînement (4, 24) qui empêche la rotation des deux parties l'une vers l'autre le long de leur axe longitudinal.

5. Charnière de porte selon la revendication 4, **caractérisée en ce que** la pièce d'entraînement (4, 24) présente au moins deux, en particulier trois zones (4a, 4b, 4c ; 24a, 24b, 24c) dotées de diamètres extérieurs et/ou de sections transversales différents, en particulier, de diamètres qui se rétrécissent dans le sens de la longueur, étant précisé que l'une des zones, en particulier la zone médiane (4a, 24a) forme un engagement positif avec une zone de paroi intérieure (3h) de la pièce tubulaire (3), étant précisé que l'engagement positif est formé en particulier par le contour externe de la zone médiane (4a, 24a), et à cet effet, que le contour externe comporte des angles, en particulier quatre angles, et que la zone de la paroi intérieure (3h) de la pièce tubulaire (3) présente le même contour interne ou un contour interne correspondant.

6. Charnière de porte selon la revendication 5, **caractérisée en ce que** soit la pièce d'entraînement (4, 24) présente sur sa paroi extérieure au moins une saillie, en particulier une plaquette qui s'étend dans le sens de la longueur (L) de la pièce d'entraînement (4, 24) et est insérée dans une rainure axiale de la paroi intérieure (3h) de la pièce tubulaire (3), soit la pièce tubulaire présente sur sa paroi intérieure (3h) au moins une saillie, en particulier une plaquette qui s'étend dans le sens de la longueur (L) de la pièce tubulaire (3) et est insérée dans une rainure axiale de la paroi extérieure (4a, 24a) de la pièce d'entraînement (4).

7. Charnière de porte selon l'une quelconque des revendications précédentes, **caractérisée en ce qu'**au moins l'un des orifices frontaux (1e') des sections de palier cylindriques (1a, 1a') de la partie externe de la charnière (1), orientés du côté opposé à la charnière interne (2) est fermé par un capuchon d'embout (8) qui maintient en particulier la pièce d'entraînement (4) dans la charnière.

8. Charnière de porte selon la revendication 7, **caractérisée en ce que** le ou les capuchons d'embouts (8) sont fixés dans l'orifice frontal (1e') de la section de palier cylindrique (1a, 1a') à l'aide d'un filetage ou par emmanchement, et/ou le capuchon d'embout (8) forme une butée (8c) pour une extrémité (4e) de la pièce d'entraînement (4).

9. Charnière de porte selon l'une quelconque des revendications précédentes, **caractérisée en ce que** la partie externe de la charnière (1) s'appuie sur une face de la pièce tubulaire (3), directement ou par le biais d'au moins un élément coulissant (5, 6, 7) placé entre celles-ci, dans la mesure où la partie externe de charnière (1) est fixée à la porte et la partie interne de charnière (2) s'appuie, par la face de la pièce tubulaire, sur une section de palier cylindrique (1a, 1a') de la partie externe de charnière (1), directement au par le biais d'au moins un élément coulissant disposé entre celles-ci, dans la mesure où la partie de charnière intérieure (2) est fixée à la porte.

10. Charnière de porte selon l'une quelconque des revendications précédentes, **caractérisée en ce que** le diamètre extérieur de la section de palier cylindrique (2a) de la partie externe de la charnière (2) est inférieur au diamètre extérieur des sections de palier cylindrique (1a, 1a') de la partie externe de la charnière (1), étant précisé qu'un couvercle, en particulier une douille fendue dans le sens de la longueur, est disposé au-dessus de la section de palier cylindrique (2a) de la partie interne de la charnière (2), dont la longueur axiale correspond en particulier à la longueur (L₃) de la pièce tubulaire (3).

11. Charnière de porte selon la revendication 10, **caractérisée en ce que** le diamètre extérieur de la paroi extérieure, en particulier transversalement circulaire du couvercle ou de la douille fendue, est égal au diamètre extérieur des sections de palier cylindriques (1a, 1a') de la partie externe de la charnière (1).

12. Charnière de porte selon l'une des revendications précédentes, **caractérisée en ce que** la pièce d'entraînement (4') est relié au capuchon d'embout (18), étant précisé qu'en particulier, la pièce d'entraînement (4') présente, sur son extrémité frontale orientée vers le capuchon d'embout (18), une entaille (4o') dans laquelle le capuchon d'embout (18) est inséré avec une zone en particulier conique (18a).

13. Charnière de porte selon la revendication 12, **caractérisée en ce qu'**entre une zone cylindrique (18c) et la paroi interne d'une section de palier cylindrique (1a') de la partie externe de la charnière (1), il est inséré une bague (19) qui sert en particulier de palier de rotation pour le capuchon d'embout (18), pour maintenir le capuchon d'embout (18) qui est en particulier relié de manière solidaire en rotation à la pièce d'entraînement (4').

14. Charnière de porte selon la revendication 13, **caractérisée en ce que** le capuchon d'embout présente un logement d'outil pour l'introduction d'un outil, en particulier une clé Torx, carrée ou Allen, de telle sorte que la pièce d'entraînement (4') peut être tournée autour de son axe longitudinal par le capuchon d'embout au moyen d'un outil, pour un réglage en hauteur.

15. Charnière de porte selon l'une quelconque des revendications précédentes, **caractérisée en ce qu'**une section de palier cylindrique (1a') présente une paroi (1ae') fixée du côté frontal, fermant la cavité (1ah').
